# EUROPÄISCHE PATENTSCHRIFT

(11) **EP 3 284 688 B1**
(45) Veröffentlichungstag und Bekanntmachung des Hinweises auf die Patenterteilung: **11.12.2019**
(21) Anmeldenummer: 17186662.7
(22) Anmeldetag: 17.08.2017
(51) Int. Cl.: B65D 6/18, A47C 4/04, A47C 4/08

(54) **FALTBARE SCHACHTEL**
FOLDABLE BOX
BOÎTE PLIABLE

(30) Priorität: 18.08.2016 AT 3752016
(43) Veröffentlichungstag der Anmeldung: 21.02.2018
(73) Patentinhaber: Kastelic, Patrick Benjamin, 88069 Tettnang (DE)
(72) Erfinder: Kastelic, Patrick Benjamin, 88069 Tettnang (DE)
(74) Vertreter: Stadler, Franz

(56) Entgegenhaltungen:
- GB-A- 563 750
- US-A- 3 107 023
- US-A- 4 122 638

## Beschreibung

Die folgende Erfindung betrifft eine klappbare Schachtel gemäß dem Oberbegriff des Anspruches 1.

Es sind nach dem Stand der Technik zahlreiche zusammenklappbare Schachteln bekannt, welche eine horizontale Fläche (Deckelelement) und vertikale, die horizontale Fläche abstützende Elemente (Seitenelement) aufweisen. Die Schachteln nach dem Stand der Technik sind allesamt nicht oder nur durch eine geringe, auf eine im Wesentlichen horizontale Fläche wie Sitzfläche wirkende Kraft belastbar.

JP 2005218836 offenbart einen faltbaren Sessel aus Karton, wobei der Karton gefaltet wird [0006].

EP 2965661A1 offenbart einen Sessel aus, der vorzugsweise aus Karton oder Polypropylen hergestellt ist. Der Sessel wird durch das Ausbilden von Faltlinien ("fold line") hergestellt.

Auch JP 2001037586 und JP 2005218336 offenbart in seiner Zusammenfassung die Ausbildung von Faltlinien, mittels welcher ein flächiges Element zu einem Stuhl gefaltet wird.

Der in EP 2965661A1 offenbarte Stuhl wird durch Falten hergestellt.

Die Offenbarung der Ausbildung von Faltungen, Faltlinien und dergleichen liefert keinen Hinweis auf die Ausbildung von Gelenken, welche in eine Bewegungsteilrichtung gesperrt sind.

US 20110115350 offenbart einen Kasten, bei welchem die Flächen über Gelenke so miteinander verbunden sind, dass die Flächen nach innen und sohin in eine Bewegungsrichtung bewegbar sind, wenn eine aussteifende innere Wand entfernt wird. Die Kasten basiert sohin auf der Anordnung einer aussteifenden Wand und die Anordnung der Wände in Hinblick auf die zu erreichende, aussteifende Wirkung. Dies schließt nicht mit ein, dass das die Seitenfläche verbindende Gelenk als ein in eine Bewegungsrichtung nach außen durch in das Inkontaktbringen von Kontaktflächen der Seitenelemente gesperrtes Gelenk ausgebildet ist.

US 4630861 offenbart einen faltbaren Hocker umfassend eine Sitzfläche und eine Seitenfläche. Wie in Spalte 3, Zeile 14ff offenbart ist das sich in der Sitzfläche erstreckende Gelenk in eine Bewegungsrichtung gesperrt. Spalte 3, Zeile 49ff offenbart, dass die Seitenfände 14, 15 mit ihrem oberen Kantenbereich 46 in Eingriff mit einer Schulter 38 zur Herstellung eine Last aufnehmenden Anordnung bringbar sind. Die Schulter 38 ist - wie im Schnittbild der Figur 8 erkennbar ist - ein Teil der Sitzfläche.
Der Fachmann erkennt, dass eine Bewegung der Seitenflächen nach innen durch die als aussteifendes Element wirkenden Sitzfläche unterbunden wird. US4630861 offenbart somit nicht, dass das die Seitenfläche verbindende Gelenk als ein in eine Bewegungsrichtung nach außen durch in das Inkontaktbringen von Kontaktflächen der Seitenelemente gesperrtes Gelenk ausgebildet ist.

Die US 4 122 638 A zeigt eine faltbare Struktur für Spielzwecke. Dabei sind an der faltbaren Struktur Endwände ausgebildet mit angrenzenden Kanten, die mit Gelenken an den Seiten verbunden sind.

Die US 3 107 023 A zeigt einen zusammenkappbaren Container.

Die GB 563 750 A zeigt einen zusammenlegbaren Verpackungskasten mit einer oberen und unteren Komponente.

Aus der US 4 630 861 A offenbart einen zusammenklappbaren Stuhl.

Es stellt sich die Aufgabe, eine zusammenklappbare Schachtel bereitzustellen, welche auf ihrer horizontalen Fläche durch eine höhere Kraft im Ausmaß einer auf der horizontalen Fläche sitzenden oder auch stehenden Person belastbar ist und die in einer Verwahrstellung einfach transportiert werden kann.

Diese Aufgabe wird gelöst durch eine klappbare Schachtel gemäß Anspruch 1.

Die erfindungsgemäße Schachtel zeichnet sich dadurch aus, dass die Seitenelemente stets in einem durch Gelenke zwischen den Seitenelementen beziehungsweise Platten hergestellten Verbund stehen. Durch die Gelenke werden die Seitenelemente beziehungsweise Platten so gelagert, dass ein Knicken oder ein Ausweisen der Seitenelemente durch die statisch günstige Lagerung unterbunden wird.

Hierdurch wird in Ergänzung zu der statischen Lagerung der Seitenelemente beziehungsweise der Platten zueinander erreicht, dass die Seitenelemente nicht nach außen, somit nicht von einem im Deckenelement und/oder in einem der ersten Seitenelemente situierten Krafteinleitungspunkt weg und unter einer damit verbundenen Vergrößerung eines Belastungsmomentes ausweichen. Ein solches Ausweichen der Seitenelemente nach Außen würde auch durch die Deformation der sich zwischen erstem Seitenelement und zweiten Seitenelement erstreckenden Kanten nach Außen begünstigt werden. Dadurch wird weiters erreicht, dass die in der Gebrauchsstellung vorliegende Schachtel nur durch Klappen nach Innen in die Verwahrstellung überführbar ist.

Die erfindungsgemäße Schachtel kann sich somit dadurch auszeichnen, dass nur ein Stellen der zweiten Seitenelemente entgegen einer möglichen durch die Kraft F hervorgerufenen Deformation oder Ausweichen möglich ist.

Das Deckelelement kann zwei, durch ein viertes Gelenk um eine vierte Gelenksachse zueinander stellbare Deckelplatten umfassen, wodurch die Schachtel zu einem besonders kleinen Volumen zusammenlegbar ist. Es ist hierbei zur Aufnahme der auf die Sitzfläche wirkenden Kraft sinnvoll, dass ein Stellen der Deckelplatten durch das vierte Gelenk nach außen frei und ein Stellen der Deckelplatten nach innen gesperrt ist.

Die zwei Deckelplatten können durch jeweils ein drittes Gelenk an einem der ersten Seitenelemente angelenkt sein. Es ist hierbei sinnvoll, dass ein Stellen der Sitzplatte durch das dritte Gelenk nach außen frei und nach innen gesperrt ist.

Wenn die zwei Deckelplatten durch das vierte Gelenk nach außen frei stellbar sind und ein Stellen der zwei Deckelplatten nach innen gesperrt ist, so ist wiederum ein Stellen der Deckelplatten nur entgegen einem Ausweichen zufolge einer Belastung durch die Kraft F möglich. Die auf die Sitzfläche wirkende Kraft F kann somit nicht die Deckelplatten verstellen und somit die erfindungsgemäße Schachtel zusammenklappen.

Die Schachtel kann ein weiteres Deckelement und/oder ein weiteres zweites Seitenelement umfassen, welches weitere Deckelement benachbart und parallel zu dem Deckelement anordenbar ist beziehungsweise welches weitere zweite Seitenelement benachbart und parallel zu dem zweiten Seitenelement anordenbar ist.

Durch das Anordnen des weiteren Deckelelements und/oder des weiteren zweiten Seitenelements wird das im Deckenelement beziehungsweise im zweiten Seitenelement angeordnete Element gesperrt. Das weitere Deckelelement beziehungsweise das weitere zweite Seitenelement kann hierzu an das Deckelelement beziehungsweise an das zweite Seitenelement anliegend angeordnet werden. Der Fachmann kann weiters Verbindungselemente nach dem Stand der Technik vorsehen, mittels welchen Verbindungselementen das weitere Deckelelement am Deckelelement und/oder das weitere zweite Seitenelement am zweiten Seitenelement angebracht werden kann.

Die Schachtel kann eine Hülle umfassen, welche Hülle an der Schachtel außen anliegend sich zumindest über ein Gelenk erstreckt. Die Hülle dient vor allem für die Gelenke als Schutz vor Verschmutzung der Gelenke.

Die erfindungsgemäße Schachtel ist stapelbar.
Figur 1 bis Figur 5 zeigt eine Ausführungsform der erfindungsgemäßen Schachtel mitsamt beziehungsweise ohne Hülle in verschiedenen Stellungen.
Figur 6 zeigt eine Detailansicht des Gelenkes.
Figur 7 und Figur 8 zeigen eine weitere Ausführungsform der erfindungsgemäßen Schachtel. Figur 9 zeigt mehrere gestapelte Schachteln.

Die Figuren mitsamt der folgenden Figurenbeschreibung dienen keinesfalls dazu, den durch die Ansprüche definierten Schutzgegenstand einzuschränken. In den Figuren sind die nachstehenden Elemente durch die vorangestellten Bezugszeichen gekennzeichnet. Weiters sind teilweise in den Figuren nur die relevanten Elemente gekennzeichnet, um eine Übersichtlichkeit zu gewährleisten.
1 Schachtel
2 Deckelelement
3 erste Seitenelemente
4 zweite Seitenelemente
5 Sitzplatte
6 Seitenplatten
7 Haltevorrichtung
8 Hülle
9 erste Seiten platte
10 erstes Gelenk
11 erste Gelenksachse
12 zweites Gelenk
13 zweite Gelenksachse
14 drittes Gelenk
15 dritte Gelenksachse
16 viertes Gelenk
17 vierte Gelenksachse
18 Bänder
19 weiteres Deckelelement
20 weiteres zweites Seitenelement
21 weiteres erstes Seitenelement
22 Zapfen
23 Klammer
24 Ausnehmung
25 Kontaktfläche
26 Kontaktfläche

Figur 1 zeigt eine Ansicht von oben einer Ausführungsform der erfindungsgemäßen Schachtel in der Gebrauchsstellung. Die erfindungsgemäße Schachtel 1weist die Form eines Würfels auf. Durch die im Folgenden angeführten Elemente der Schachtel, nämlich das in der Gebrauchsstellung (siehe Figur 1) oben angeordnete Deckelelement 2 und die seitlich angeordneten Seitenelemente 3, 4 werden ein Inneres und ein Äußeres der einen Würfel ausformenden Schachtel definiert. Die erfindungsgemäße Schachtel ist so aufgebaut, dass das Deckelelement 2 durch eine Kraft F belastbar ist.

Die Schachtel 1 umfasst zwei erste Seitenelemente 3, welche als jeweils eine biegesteife erste Seitenplatte 9 ausgebildet sind, und zwei zweite Seitenelemente 4. In der in Figur 1 dargestellten Gebrauchsstellung beschreiben die ersten Seitenelemente 3 und die zweiten Seitenelemente 4 im Grundriss (in keiner Figur dargestellt) ein Quadrat; die ersten Seitenelemente 3 und die zweiten Seitenelemente 4 sind in einem Winkel von 90° zueinander angeordnet.

Die zweiten Seitenelemente 4 sind durch erste Gelenke 10 um eine erste Gelenksachse 11 stellbar an den ersten Seitenelement 3 angelenkt. Die erste Gelenksachse 11 und die Schnittgerade zwischen dem ersten Seitenelement 3 und dem zweiten Seitenelement 4 sind beabstandet.

Die zweiten Seitenelemente 4 umfassen weiters jeweils zwei, durch ein zweites Gelenk 11 um eine in der Gebrauchsstellung vertikal sich erstreckende, zweite Gelenksachse 13 zueinander stellbare zweite Seitenplatten 6. Die zweiten Seitenplatten 6 sind als biegesteife Platten ausgebildet. Die zweite Gelenksachse 13 teilt die zweiten Seitenelemente 13 in zweigleich große zweite Seitenplatten 6. In der Gebrauchsstellung sind die zweiten Seitenplatten 6 in einem Winkel von 180° zueinander angeordnet, sodass die zweiten Seitenplatten 6 im Grundriss (in keiner Figur dargestellt) eine Gerade beschreiben.

Die ersten Seitenplatten 9 der ersten Seitenelemente 3 und die zweiten Seitenplatten 6 der zweiten Seitenelemente 4 sind als Platten mit einer gleichen Biegesteifigkeit ausgebildet. Figur 1 bis Figur 5 zeigt die Verwendung von mit Rippen verstärkten, biegesteifen Platten.

Das zweite Gelenk 12 ist so ausgebildet, dass die zweiten Seitenplatten 6 nur nach innen um die vertikal angeordnete zweite Gelenksachse 13 zueinander gestellt werden können. Ein Stellen der zweiten Seitenplatten 6 nach außen ist durch die Ausbildung des zweiten Gelenkes 12 gesperrt.

Die erfindungsgemäße Schachtel umfasst ein Deckelelement 2, welches eine Sitzfläche ausbildet. Über die Sitzfläche wird eine Kraft in die erfindungsgemäße Schachtel eingeleitet. Die einzuleitende Kraft ist im Wesentlichen durch eine auf der erfindungsgemäßen Schachtel sitzende Person oder durch ein auf der Sitzfläche positioniertes Objekt definiert.

Das Deckelelement 2 wird durch zwei, durch ein viertes Gelenk 16 verbundene und um eine vierte Gelenksachse 17 zueinander stellbare Deckelplatten 5 ausgebildet. Die Deckelplatten 5 sind weiters an jeweils einer Kante über ein eine dritte Gelenksachse 15 ausbildendes drittes Gelenk 14 mit dem ersten Seitenelement 3 und über das vierte Gelenk 16 mit der weiteren Sitzplatte 5 stellbar verbunden. Die vierte Gelenksachse 17 ist in der Mitte der Sitzfläche angeordnet, sodass das Deckelelement 2 in zweigleich große Deckelplatten 5 unterteilt wird.

Durch das dritte Gelenk 14 und durch das vierte Gelenk 16 ist ein Stellen der Deckelplatten 5 nach außen frei, wobei ein Stellen der Deckelplatten 5 nach innen gesperrt ist.

Durch ein Stellen der Elemente 2,3, 4 um die jeweiligen Achsen 11, 13, 15, 17 ist die Schachtel von der in Figur 1 und Figur 2 dargestellten Gebrauchsstellung in eine in Figur 5 dargestellte Verwahrstellung überführbar. Die Gebrauchsstellung zeichnet sich dadurch aus, dass eine auf die Sitzfläche wirkende Kraft von der Sitzeinheit aufnehmbar ist. Die Verwahrstellung weist im Vergleich zu der Gebrauchsstellung ein kleineres Volumen auf.

Figur 2 zeigt eine Ansicht von oben der in Figur 1 dargestellten Ausführungsform der erfindungsgemäßen Schachtel in einer Stellung zwischen der Gebrauchsstellung und der Verwahrstellung. Die Blickpunkte von Figur 1 und Figur 2 sind im Wesentlichen gleich.

Figur 3 zeigt eine Ansicht von unten auf die in Figur 1 und Figur 2 dargestellte Ausführungsform der erfindungsgemäßen Schachtel in einer weiteren Übergangsstellung zwischen der Gebrauchsstellung und der Verwahrstellung.

Zum Falten der Schachtel werden die zweiten Seitenelemente 4 nach innen gestellt, wodurch es zu einer Verengung der Schachtel 1 kommt. Hierdurch werden die Deckelplatten 5 um die vierte Gelenksachse 17 nach außen gestellt. Diese Bewegung ist für den Benutzer sehr einfach durchführbar, da durch das Stellen der zweiten Seitenelemente 4 ein Stellen der Deckelplatten 5 bedingt wird.

Figur 4 zeigt eine Ansicht von unten wiederum der Ausführungsform der erfindungsgemäßen Schachtel 1 mitsamt einer Hülle 8 in einer weiteren Übergangsstellung zwischen der Gebrauchsstellung und der Verwahrstellung. Aus Gründen der Übersichtlichkeit sind in Figur 4 nicht alle Elemente mit Bezugszeichen gekennzeichnet. Die Hülle 8 erstreckt sich über die Seitenelemente und das Deckelelement 2. Die Hülle 8 ist aus einem dehnbaren Textil hergestellt, wobei die Hülle 8 eine leichte Vorspannung aufweist, sodass sich die Hülle 8 an die jeweilige Form der Schachtel 1 anpasst.

Die Hülle 8 umfasst aus einem dehnbaren Textil hergestellte Bänder 18, welche sich über den Eckbereich aus erstem Seitenelement 3 und zweitem Seitenelement 4 diagonal erstrecken. Jeweils ein Band 18 ist im Bereich der zweiten Achse 13 an der Hülle 8 befestigt, da in diesem Bereich die Hülle 8 beim Übergang von der Gebrauchsstellung in die Verwahrstellung die größte Deformation erfährt.

Figur 5 zeigt die erfindungsgemäße Schachtel mitsamt Hülle in der Verwahrstellung. In der Verwahrstellung sind die zweiten Seitenelemente 4 zwischen den ersten Seitenelementen 3 angeordnet, wobei die Oberflächen der Seitenelemente 3A einander kontaktieren.

Die erfindungsgemäße Schachtel umfasst weiters eine U-förmig ausgebildete Haltevorrichtung 7 umfassend einen an einem ersten Seitenelement 3 angelenkten Bügel und eine im gegenüberliegenden ersten Seitenelement 3 angeordnete Aussparung, in welche Aussparung der Bügel in der Verwahrstellung die ersten Seitenelemente 3 klemmend einbringbar ist.

Figur 6 zeigt eine Detailansicht einer möglichen Ausführungsform der Gelenke 10, 12, 14, 16. Die Gelenksachse 11, 13, 15, 17 ist außermittig zu den jeweiligen Platten 5, 6, 9 angeordnet. Das Gelenk 10, 12, 14, 16 umfasst weiters zwei außermittig angeordnete Kontaktflächen 25, 26, die in der Gebrauchsstellung der Schachtel 1 in Kontakt stehen und so eine Bewegung des Gelenkes 10, 12, 14, 16 in eine Richtung sperren und in die andere Richtung freigeben.

Figur 7 zeigt eine Ansicht einer Ausführungsform der erfindungsgemäßen Schachtel 1, wobei ein weiteres zweites Seitelement 20 anliegend an ein zweites Seitenelement 4 angebracht wird. Es ist das Anbringen des weiteren zweiten Seitenelementes 20 in Form einer Explosionszeichnung dargestellt.

Das weitere zweite Seitenelement 20 wird mittels Zapfen 22 an dem zweiten Seitenelement 4 anliegend befestigt. Das weitere zweite Seitenelement 20 umfasst zur Herstellung der mechanischen Verbindung Ausnehmungen 24, durch welche die Zapfen 22 in eine dahinter im zweiten Seitenelement 4 befindliche Aufnahme gesteckt werden.

Das weitere zweite Seitenelement 20 erstreckt sich parallel zu dem zweiten Seitenelement 4, sodass durch das weitere zweite Seitenelement 20 ein Stellen des Gelenkes 12 gesperrt wird. Der Benützer befestigt das weitere zweite Seitenelement 20, wenn die erfindungsgemäße Schachtel in der Gebrauchsstellung ist.

Figur 8 zeigt eine Detailansicht einer Ausführungsform, welche zu der in Figur 7 dargestellten Ausführungsform ähnlich ist. Die Schachtel umfasst eine weitere zweite Seitenfläche 20, welche an die zweite Seitenfläche 4 anliegend angeordnet ist, und ein weiteres Deckelelement 19, welches an das Deckelement 2 anliegend angeordnet ist. Weiters ist ein weiteres erstes Seitenelement 21 an das erste Seitenelement 3 anliegend angeordnet.

Das weitere erste Seitenelement 21, das weitere zweite Seitenelement 20 und das weitere Deckelement 19 kontaktieren in den eingebauten Lagen einander an ihren Seitenkanten. Die Seitenkanten umfassen eine Verzahnung, welche ein Verschieben der weiteren Elemente 19, 20, 21 zueinander verhindert.

Durch das zweite weitere Seitenelement 20 und das weitere Deckenelement 19 wird das zweite Gelenk 12 beziehungsweise das vierte Gelenk (in Figur 8 nicht dargestellt) gesperrt. Durch die Sperrwirkung der weiteren Elemente 19, 20, 21 wird auch das erste Gelenk (in Figur 8 nicht dargestellt) gesperrt.

Die erfindungsgemäße Schachtel ist stapelbar. Figur 9 zeigt mehrere aufeinander gestapelte Schachteln 1. Die Schachteln 1 werden mittels einer Klammer 23 zusammengehalten, wobei eine Klammer 23 jeweils eines der Seitenelemente der Schachtel umschließt.

In Ergänzung oder alternativ zu der in Figur 9 dargestellten Klammer kann auch eine Verbindung von zwei Schachteln mittels der in Figur 5 dargestellten Haltevorrichtung 7 hergestellt werden. Sowohl die in Figur 9 dargestellte Klammer 23 und die Haltevorrichtung 7 sind U-förmig ausgebildet.

Figur 10 zeigt ein Detail einer weiteren Möglichkeit des Verbindens von zumindest zwei Schachteln. Die Seitenelemente 3,4 können - wie in Figur 7 ersichtlich - Ausnehmungen 24 aufweisen. In die Ausnehmungen sind Zapfen 22 einbringbar, welcher Zapfen 22 an seinen beiden Enden ein Rastelement 25 aufweist. Über einen in Figur 10 dargestellten Zapfen 22 sind zwei Seitenelemente 3,4 und gegebenenfalls ein oder zwei weitere Seitenelemente 20, 21 miteinander verbindbar. Durch den Verbund von zwei Seitenelementen 3, 4 sind zwei Schachteln verbindbar.

## Patentansprüche

1. Klappbare Schachtel (1) als Sitzeinheit in Gebrauchsstellung umfassend
- ein Deckelelement (2) als Sitzfläche,
- zwei erste Seitenelemente (3) und zwei zweite Seitenelemente (4), wobei die zweiten Seitenelemente (4) durch erste Gelenke (10) an dem ersten Seitenelement (3) angelenkt sind,
- wobei die zwei zweiten Seitenelemente (4) jeweils zwei, durch ein zweites Gelenk (12) um eine vertikale zweite Gelenksachse (13) zueinander stellbare zweite Seitenplatten (6) umfassen,
- wobei das Deckelelement (2) durch ein drittes Gelenk (14) an einer der ersten Seitenelement (3) angelenkt ist, sodass die Schachtel (1) durch Stellung der Elemente (2,3,4) von einer Gebrauchsstellung in eine Verwahrstellung überführbar ist,
wobei das zweite Gelenk (12) eine zu den zweiten Seitenplatten (6) außermittige zweite Gelenksachse (13) und zwei von der zweiten Gelenksachse (13) beabstandete Kontaktflächen (25, 26) der zweiten Seitenplatten (6) umfasst, welche Kontaktflächen (25, 26) in der Gebrauchsstellung der Schachtel (1) in Kontakt stehen, sodass ein Stellen der zweiten Seitenelemente (4) um die zweite Gelenksachse (13) nach innen frei und ein Stellen der zweiten Seitenelemente (4) um die zweite Gelenksachse (13) nach außen gesperrt ist, **dadurch gekennzeichnet, dass** die Schachtel (1) eine Haltevorrichtung (7) umfasst, welche Haltevorrichtung (7) die ersten Seitenelemente (3) in der Verwahrstellung miteinander verbindet, wobei die Haltevorrichtung (7) U-förmig ausgebildet ist, und einen an einem ersten Seitenelement (3) angelenkten Bügel und eine im gegenüberliegenden ersten Seitenelement (3) angeordnete Aussparung umfasst, in welche Aussparung der Bügel in der Verwahrstellung die ersten Seitenelemente (3) klemmend einbringbar ist.

2. Klappbare Schachtel nach Anspruch 1,
**dadurch gekennzeichnet, dass**
das Deckelelement (2) zwei Deckelplatten (5) umfasst, welche Deckelplatten (5) durch ein viertes Gelenk (16) um eine vierte Gelenksachse (17) zueinander stellbar sind.

3. Klappbare Schachtel nach einem der Ansprüche 1 bis 2,
**dadurch gekennzeichnet, dass**
ein Stellen der Deckelplatten (5) durch das vierte Gelenk (16) nach außen frei und ein Stellen der Deckelplatten (5) nach innen gesperrt ist.

4. Klappbare Schachtel nach einem der Ansprüche 2 bis 3,
**dadurch gekennzeichnet, dass**
die zwei Deckelplatten (5) durch jeweils ein drittes Gelenk (14) an einem der ersten Seitenelemente (3) angelenkt sind.

5. Klappbare Schachtel nach einem der Ansprüche 1 bis 4,
**dadurch gekennzeichnet, dass**
ein Stellen der Deckelplatten (5) durch das dritte Gelenk (14) nach außen frei und nach innen gesperrt ist.

6. Klappbare Schachtel nach einem der Ansprüche 1 bis 5,
**dadurch gekennzeichnet, dass**
die Schachtel ein weiteres Deckelement (19) und/oder ein weiteres zweites Seitenelemente (20) umfasst, welches weiteres Deckelement (19) benachbart und parallel zu dem Deckelement (2) beziehungsweise welches weitere zweites Seitenelement (20) benachbart und parallel zu dem zweiten Seitenelement (4) anordenbar ist.

7. Klappbare Schachtel nach einem der Ansprüche 1 bis 6,
**dadurch gekennzeichnet, dass**
die Schachtel (1) eine Hülle (8) umfasst, welche Hülle (8) an der Schachtel (1) außen anliegend sich zumindest über ein Gelenk (10,11, 14,16) erstreckt.

8. Klappbare Schachtel nach Anspruch 7,
**dadurch gekennzeichnet, dass**
sich die Hülle (8) über die Seitenelemente (3, 4) und das Deckelelement (2) erstreckt.

9. Klappbare Schachtel nach Anspruch 7 oder 8,
**dadurch gekennzeichnet, dass**
die Hülle (8) eine leichte Vorspannung aufweist, so dass sich die Hülle (8) an die jeweilige Form der Schachtel (1) anpasst.

10. Klappbare Schachtel nach Anspruch 7, 8 oder 9,
**dadurch gekennzeichnet, dass**
die Hülle (8) aus einem dehnbaren Textil hergestellte Bänder (18) umfasst und sich die Bänder über den Eckbereich aus erstem Seitenelement (3) und zweiten Seitenelement (4) diagonal erstrecken.

11. Klappbare Schachtel nach Anspruch 10,
**dadurch gekennzeichnet, dass**
jeweils ein Band (18) im Bereich der zweiten Achse (13) an der Hülle (8) befestigt ist, da in diesem Bereich die Hülle (8) beim Übergang von der Gebrauchsstellung in die Verwahrstellung die größte Deformation erfährt.

12. Klappbare Schachtel nach einem der Ansprüche 1 bis 11,
**dadurch gekennzeichnet, dass**
die klappbare Schachtel (1) die Form eines Würfels aufweist.

13. Klappbare Schachtel nach einem der Ansprüche 1 bis 12,
**dadurch gekennzeichnet, dass**
die klappbare Schachtel (1) stapelbar ist.

14. Klappbare Schachtel nach Anspruch 13,
**dadurch gekennzeichnet, dass**
die aufeinander gestapelten Schachteln (1) mit einer Klammer (23) zusammengehalten sind, wobei die Klammer (23) jeweils eines der Seitenelemente (3, 4) der Schachtel (1) umschließt und/oder die Verbindung zwischen zwei Schachteln (1) mit der Haltevorrichtung (7) hergestellt ist.

15. Klappbare Schachtel nach einem der Ansprüche 1 bis 14,
**dadurch gekennzeichnet, dass**
die Verwahrstellung im Vergleich zu der Gebrauchsstellung ein kleineres Volumen aufweist.

## Claims

1. Foldable box (1) as seat unit in use position comprising
- a cover element (2) as a seat surface,
- two first side elements (3) and two second side elements (4), whereby the second side elements (4) are hinged by first joints (10) to the first side element (3),
- whereby the two second side elements (4) each comprise two second side plates (6), which are arrangeable relative to each other by a second joint (12) about a vertical second joint axis (13),
- whereby the cover element (2) is hinged by a third joint (14) to one of the first side element (3), so that the box (1) is transferable by the position of the elements (2, 3, 4) from a use position to a storage position,
whereby the second joint (12) comprises a second joint axis (13), off-center to the second side plates (6), and two contact surfaces (25, 26) of the second side plates (6), spaced from the second joint axis (13), which contact surfaces (25, 26) in the use position of the box (1) are in contact, so that a movement of the second side elements (4) about the second joint axis (13) is free inwards and a movement of the second side elements (4) about the second joint axis (13) is blocked outwards,
**characterized in that**
the box (1) comprises a holding device (7), which holding device (7) interconnects the first side elements (3) in the storage position, whereby the holding device (7) is U-shaped, and comprises one on a first side element (3) hinged bracket and in the opposite first side element (3) arranged recess, in which recess the bracket in the storage position the first side element (3) is movable by clamping.

2. Foldable box according to claim 1,
**characterized in that**
the cover element (2) comprises two cover plates (5), which cover plates (5) are movable relative to one another by a fourth joint (16) about a fourth joint axis (17).

3. Foldable box according one of the claims 1 to 2,
**characterized in that**
a movement of the cover plates (5) by the fourth joint (16) to the outside is free and a movement of the cover plates (5) is locked inwards,

4. Foldable box according to one of the claims 2 to 3,
**characterized in that**
the two cover plates (5) are each hinged each by a third joint (14) to one of the first side elements (3).

5. Foldable box according to one of the claims 1 to 4,
**characterized in that**
a movement of the cover plates (5) by the third joint (14) is free outwards and is blocked inwards.

6. Foldable box according to one of the claims 1 to 5,
**characterized in that**
the box comprises a further cover element (19) and/or a further second side element (20), which further cover element (19) is neighboring and parallel to the cover element (2) respectively which further second side element (20) is neighboring and parallel to the second side element (4) arrangeable.

7. Foldable box according to one of the claims 1 to 6,
**characterized in that**
the box (1) comprises a wrapping (8), which wrapping (8) at the box (1), lying outside, extends at least over a joint (10, 11, 14, 16).

8. Foldable box according to claim 7,
**characterized in that**
the wrapping (8) extends over the side elements (3, 4) and the cover element (2).

9. Foldable box according to claim 7 or 8,
**characterized in that**
the wrapping (8) has a slight prestressing, so that the wrapping (S) adapts to the respective shape of the box (1).

10. Foldable box according to claim 7, 8 or 9,
**characterized in that**
the wrapping (8) comprises strips (18) made of a stretchable textile and the strips extend diagonally across the corner area of the first side element (3) and the second side element (4).

11. Foldable box according to claim 10,
**characterized in that**
each strip (18) in the region of the second axis (13) is fastened to the wrapping (8), because in this region the wrapping (8) undergoes the greatest deformation at the transition from the use position to the storage position.

12. Foldable box according to one of the claims 1 to 11,
**characterized in that**
the foldable box (1) has the shape of a cube.

13. Foldable box according to one of claims 1 to 12,
**characterized in that**
the foldable box (1) is stackable.

14. Foldable box according to claim 13,
**characterized in that**
the stacked boxes (1) are held together with a bracket (23), whereby the bracket (23) encloses each one of the side elements (3, 4) of the box and/or the connection between two boxes (1) is made by the holding device (7).

15. Foldable box according to one of claims 1 to 14,
**characterized in that**
the storage position has a smaller volume compared to the use position.

## Revendications

1. Boite pliable (1) faisant office d'unité de siège dans la position d'utilisation, comportant
- un élément de couvercle (2) faisant office de surface d'assise,
- deux premiers éléments latéraux (3) et deux deuxièmes éléments latéraux (4), les deuxièmes éléments latéraux (4) étant articulés sur le premier élément latéral (3) au moyen de premières articulations (10),
- les deux deuxièmes éléments latéraux (4) comportant respectivement deux deuxièmes plaques latérales (6) déplaçables l'une par rapport à l'autre autour d'un deuxième axe d'articulation (13) au moyen d'une deuxième articulation (12),
- l'élément de couvercle (2) étant articulé sur l'un des premiers éléments latéraux (3) au moyen d'une troisième articulation (14), de telle sorte que la boîte (1) puisse passer d'une position d'utilisation à une position de rangement par déplacement des éléments (2, 3, 4),
la deuxième articulation (12) comprenant un deuxième axe d'articulation (13) excentré par rapport aux deuxièmes plaques latérales (6) et deux surfaces de contact (25, 26), espacées du deuxième axe d'articulation (13), des deuxièmes plaques latérales (6), lesquelles surfaces de contact (25, 26) sont en contact dans la position d'utilisation de la boîte (1), de telle sorte qu'un déplacement des deuxièmes éléments latéraux (4) autour du deuxième axe d'articulation (13) vers l'intérieur soit libre et qu'un déplacement des deuxièmes éléments latéraux (4) autour du deuxième axe d'articulation (13) vers l'extérieur soit bloqué,
**caractérisée en ce que**
la boîte (1) comporte un dispositif de retenue (7), lequel dispositif de retenue (7) relie les premiers éléments latéraux (3) l'un à l'autre dans la position de rangement, le dispositif de retenue (7) étant réalisé en forme de U, et comprenant un étrier articulé sur un premier élément latéral (3) et un évidement disposé dans le premier élément latéral opposé (3), évidement dans lequel l'étrier peut être introduit dans la position de rangement de manière à serrer les premiers éléments latéraux (3).

2. Boîte pliable selon la revendication 1,
**caractérisée en ce que**
l'élément de couvercle (2) comporte deux plaques de couvercle (5), lesquelles plaques de couvercle (5) sont déplaçables l'une par rapport à l'autre autour d'un quatrième axe d'articulation (17) au moyen d'une quatrième articulation (16).

3. Boîte pliable selon la revendication 1 ou 2,
**caractérisée en ce**
**qu'**un déplacement des plaques de couvercle (5) au moyen de la quatrième articulation (16) vers l'extérieur est libre et un déplacement des plaques de couvercle (5) vers l'intérieur est bloqué.

4. Boite pliable selon la revendication 2 ou 3,
**caractérisée en ce que**
les deux plaques de couvercle (5) sont articulées sur l'un des premiers éléments latéraux (3) respectivement au moyen d'une troisième articulation (14).

5. Boîte pliable selon l'une des revendications 1 à 4,
**caractérisée en ce**
**qu'**un déplacement des plaques de couvercle (5) au moyen de la troisième articulation (14) est libre vers l'extérieur et est bloqué vers l'intérieur.

6. Boîte pliable selon l'une des revendications 1 à 5,
**caractérisée en ce que**
la boite comporte un autre élément de couvercle (19) et/ou un autre deuxième élément latéral (20), lequel autre élément de couvercle (19) peut être disposé de manière adjacente et parallèle à l'élément de couvercle (2), respectivement lequel autre deuxième élément latéral (20) peut être disposé de manière adjacente et parallèle au deuxième élément latéral (4) .

7. Boîte pliable selon l'une des revendications 1 à 6,
**caractérisée en ce que**
la boîte (1) comporte une enveloppe (8), laquelle enveloppe (8) s'étend au moins sur une articulation (10, 11, 14, 16) de manière adjacente extérieurement à la boîte (1).

8. Boite pliable selon la revendication 7,
**caractérisée en ce que**
l'enveloppe (8) s'étend sur les éléments latéraux (3, 4) et l'élément de couvercle (2).

9. Boîte pliable selon la revendication 7 ou 8,
**caractérisée en ce que**
l'enveloppe (8) présente une légère précontrainte, de telle sorte que l'enveloppe (8) s'adapte à la forme respective de la boîte (1).

10. Boîte pliable selon la revendication 7, 8 ou 9,
**caractérisée en ce que**
l'enveloppe (8) comporte des bandes (18) fabriquées à partir d'un textile extensible et les bandes s'étendent en diagonale sur la région de coin entre le premier élément latéral (3) et le deuxième élément latéral (4).

11. Boite pliable selon la revendication 10,
**caractérisée en ce que**
respectivement une bande (18) est fixée à l'enveloppe (8) dans la région du deuxième axe (13), car, dans cette région, l'enveloppe (8) subit la plus grande déformation lors du passage de la position d'utilisation à la position de rangement.

12. Boite pliable selon l'une des revendications 1 à 11,
**caractérisée en ce que**
la boîte pliable (1) présente la forme d'un cube.

13. Boite pliable selon l'une des revendications 1 à 12,
**caractérisée en ce que**
la boîte pliable (1) est empilable.

14. Boîte pliable selon la revendication 13,
**caractérisée en ce que**
les boîtes (1) empilées les unes sur les autres sont maintenues ensemble à l'aide d'une attache (23), l'attache (23) entourant respectivement l'un des éléments latéraux (3, 4) de la boîte (1) et/ou la liaison entre deux boîtes (1) étant réalisée à l'aide du dispositif de retenue (7).

15. Boîte pliable selon l'une des revendications 1 à 14,
**caractérisée en ce que**
la position de rangement présente un volume plus petit par comparaison avec la position d'utilisation.
